# EUROPÄISCHE PATENTSCHRIFT

(11) **EP 0 309 700 B1**
(45) Veröffentlichungstag und Bekanntmachung des Hinweises auf die Patenterteilung: **23.12.1992**
(21) Anmeldenummer: 88112967.0
(22) Anmeldetag: 10.08.1988
(51) Int. Cl.: D03D 47/20

(54) **Greiferwebmaschine**
Gripper loom
Métier à tisser à pinces

(30) Priorität: 02.10.1987 CH 3849/87
(43) Veröffentlichungstag der Anmeldung: 05.04.1989
(73) Patentinhaber: Textilma AG, 6052 Hergiswil (CH)
(72) Erfinder: Speich, Francisco, CH-5264 Gipf-Oberfrick (CH); Bühler, Erich, D-7888 Rheinfelden / Baden (DE)
(74) Vertreter: Schmauder, Klaus Dieter

(56) Entgegenhaltungen:
- EP-A- 0 266 286
- DE-A- 2 344 123
- DE-A- 2 536 022
- FR-A- 2 214 773

## Beschreibung

Die Erfindung betrifft eine Greiferwebmaschine gemäss Oberbegriff des Anspruches 1.

Greiferwebmaschinen sind in grosser Zahl, so beispielsweise aus der DE-A-23 44 123, bekannt, dabei werden Greifer formschlüssig in ein Webfach eingeschoben bzw. wieder herausgezogen. Es wird zwischen Greiferwebmaschinen mit einseitigen und solchen mit zweiseitigen Greifern unterschieden, wobei einseitige Greifer das ganze Webfach durchlaufen. Bei zweiseitigen Greifern wird von jeder Gewebeseite aus ein Greifer in das Webfach eingebracht, wobei ein Greifer als Bringer von einer Seite einen Schussfaden einzieht, ihn in der Mitte des Webfaches an den Nehmer-Greifer abgibt, der dann den Schussfaden vollständig aus dem Webfach herauszieht.

Die EP-A-0 266 286 (veröffentlicht 04.05.88) beschreibt eine solche Greiferwebmaschine mit einer während des Webens betätigbare Betätigungsvorrichtung für den Öffner, um eine Auflaufschiene mit einem Nocken der Schussfaden-Klemme zu deren Öffnen in Eingriff zu bringen. Aufgabe dieser Betätigungsvorrichtung ist es, die Auflaufschiene nur dann zum Eingriff zu bringen, wenn die Schussfaden-Klemme geöffnet werden soll, d.h. beim Aufnehmen oder Abgeben eines Schussfadens. In der jeweils anderen Bewegungsphase der Schussfaden-Klemme, d.h. beim Leerhub, wird die Auflaufschiene zurückgenommen, um den Bewegungsvorgang des Greifers nicht zu beeinträchtigen. Eine Einstellung des Abstandes der Offenstellung der Klemme vom Webfach oder der Webkante ist nicht vorgesehen und auch nicht möglich, da die Stellvorrichtung die Auflaufschiene nur in zwei genau festgelegte Stellungen bringen kann, d.h. entweder EIN oder AUS.

Aufgabe der Erfindung ist es, solche Greiferwebmaschinen dahingehend weiterzuverbessern, dass der Abstand der Offenstellung des Greifers vom Webfach bzw. der Webkante zur Schussfadenfreigabe nach dem Einziehen des Schussfadens durch das Webfach während des Betriebes der Greiferwebmaschine einstellbar ist.

Die Aufgabe wird erfindungsgemäss durch die kennzeichnenden Merkmale des Anspruches 1 gelöst.

Die Stellvorrichtung der vorliegenden Art wird nicht zum EIN-oder AUS-schalten des Öffners der Schussfaden-Klemme verwendet, sondern bleibt sowohl beim Arbeitshub wie beim Leerhub des Greifers im Einsatz. Im erfindungsgemässen Falle ist die Stellvorrichtung mit einer Regelvorrichtung ausgestattet, mit der während des Webens der Abstand der Offenstellung der Klemme vom Webfach oder der Webkante einstellbar ist. Mit Hilfe der Regelvorrichtung ist es möglich, den Abstand der Offenstellung der Klemme vom Webfach bzw. der Webkante nach dem Durchziehen des Schussfadens durch das Webfach, auf die jeweiligen Betriebsbedingungen einzustellen. So ist es zum Beispiel möglich, beim Stillstand oder Kriechgang der Greiferwebmaschine die Offenstellung mit grösserem Abstand vom Webfach vorzusehen und dieselbe während des Betriebes beispielsweise in Abhängigkeit von der Drehzahl näher an das Webfach heranzuführen und zwar derart, dass der Abstand auf das minimal Mögliche reduzierbar ist.

Vorteilhafte Ausgestaltungen der Greiferwebmaschine sind in den Ansprüchen 2 bis 10 beschrieben.

Eine besonders einfache Lösung der Stellvorrichtung beschreibt Anspruch 2. Aber auch eine Ausgestaltung nach Anspruch 3 ist möglich. Für den Regelantrieb der Stellvorrichtung Sind verschiedene Varianten denkbar, wie dies in den Ansprüchen 4 bis 8 angegeben ist.

Die Ansteuerung zum Regeln der Stellvorrichtung kann nun individuell von Hand geschehen oder automatisch, in dem die Stellvorrichtung beispielsweise gemäss Anspruch 8 ausgestaltet ist. Besonders vorteilhaft ist eine automatische Ansteuerung gemäss Anspruch 9.

Die Stellvorrichtung ist sowohl für Greiferwebmaschinen mit einseitigen Greifern wie insbesondere gemäss Anspruch 10 für solche mit zweiseitigen Greifern geeignet.

Ausführungsbeispiele der Erfindung werden nachfolgend anhand schematischer Zeichnungen näher beschrieben, dabei zeigen:
- Figur 1: einen Nehmer-Greifer nach dem Verlassen des Webfaches in Ansicht vom Weberstand;
- Figur 2: den Nehmer-Greifer der Figur 1 in einer frühen Offenstellung, in Ansicht auf den Greifer;
- Figur 3: den Nehmer-Greifer der Figur 1 in einer späten Offenstellung, in Ansicht auf den Greifer;
- Figur 4: einen Nehmer-Greifer mit einer abgewandelten Stellvorrichtung in Ansicht auf den Greifer; und
- Figur 5: einen Nehmer-Greifer mit einer weiteren Stellvorrichtung in Ansicht auf den Greifer.

Die Figuren 1 bis 3 zeigen einen Nehmer-Greifer 2 einer Greiferwebmaschine mit zwei Schussfadeneintragvorrichtungen, d.h. zweiseitigen Greifern nach dem Verlassen des durch Kettfäden 4 gebildeten Webfaches 6, durch das der Nehmer-Greifer 2 einen Schussfaden 8 gezogen hat. Der Nehmer-Greifer 2 ist an einem Eintragband 10 befestigt und enthält an einem lanzenförmigen Teil 12 einen Aufnahmeschlitz 14 für den Schussfaden 8. Zur Verhinderung des ungewollten Herausgleitens des Schussfadens 8 ist eine Klemme 16 vorhanden, die um einen Bolzen 18 verschwenkbar ist und einen mit dem Aufnahmeschlitz 14 zusammenwirkenden Klemmarm 20 aufweist. Auf der dem Klemmarm 20 abgewandten Seite enthält sie einen weiteren Arm 22, der mittels einer Feder 24 in Klemmstellung vorgespannt ist. Der Klemmarm 22 bildet einen Auflaufnocken 26, der mit einem Oeffner, d.h. einer Stellvorrichtung 28 zum Oeffnen der Klemme zusammenwirkt.

Die Stellvorrichtung 28 enthält eine um einen Bolzen 30 schwenkbare Steuerleiste 32, die mit dem Auflaufnocken 26 zusammenwirkt. Die Neigung der Steuerleiste 32 und damit die Offenstellung der Klemme kann durch ein Exzenter-Getriebe 34 geregelt werden. Dabei kann der an einer Scheibe 36 angeordnete Exzenterzapfen 38 entweder von Hand betätigt werden oder mittels eines Elektromotors 40. Letzterer ist mit einer Steuervorrichtung 42 verbunden, die beispielsweise die Schalteinrichtung eines Hauptmotor und/oder eines Kriechgangmotors für die übrigen Aggregate der Greiferwebmaschine oder die mit einem Mikroprozessor ausgestattete Steuereinrichtung der Greiferwebmaschine sein kann.

Diese Regelvorrichtung ermöglicht es, die Offenstellung frühzeitig zu bewirken, d.h. mit kurzem Abstand X1 vom Webfach bzw. von der Webkante 43, wenn die Steuerleiste gemäss Figur 2 praktisch parallel zur Laufrichtung des Nehmer-Greifers liegt. Bildet die Steuerleiste 32 hingegen eine Neigung zur Laufrichtung des Nehmer-Greifers, wie dies in Figur 3 gezeigt ist, so ergibt sich eine späte Offenstellung der Klemme 16 mit entsprechend grossem Abstand X2 vom Webfach 6 bzw. der Webkante.

Die Figur 4 zeigt ein weiteres Ausführungsbeispiel einer Stellvorrichtung 44, die eine mit dem Auflaufnocken 26 der Klemme 16 zusammenwirkende Steuerleiste 46 aufweist. Letztere enthält eine Auflaufkurve 48 und ist in Laufrichtung 50 des Nehmer-Greifers 2 verschiebbar. Hierzu ist die Steuerleiste 46 über Langlöcher 52 am Bolzen 54 gelagert. Zum Verschieben, d.h. Regeln dient ein fluidbetätigtes Kolben/Zylinder-Aggregat 56, dessen Kolbenstange 58 an einem Arm 60 der Steuerleiste 46 angelenkt ist. Die Ansteuerung d.h. Regelung der Stellvorrichtung 44 kann in mannigfacher, nicht näher dargestellter Weise analog den obigen Ausführungen erfolgen.

Die Figur 5 zeigt ein weiteres Ausführungsbeispiel einer Stellvorrichtung 62, die ähnlich jener des Ausführungsbeispiels der Figuren 2 und 3 ausgebildet ist, wobei jedoch die Steuerleiste 32 mittels einer Feder 64 gegen den Nehmer-Greifer 2 bzw. dessen Klemme 16 vorgespannt ist, an der Steuerleiste 32 ist ein Zugorgan 66, z.B. eine Kordel, ein Riemen oder dergl. angeschlossen, das über eine Umlenkrolle 68 zu einer Steuervorrichtung 70 der Greiferwebmaschine geführt ist. Die Steuervorrichtung kann beispielsweise eine durch einen Mikroprozessor gesteuerte Fachbildevorrichtung, z.B. Jarquardvorrichtung sein, wobei eine Steuerlitze derselben mit dem Zugorgan 66 verbunden ist. Der Mikroprozessor kann dann die Steuerlitze und damit die Stellvorrichtung in Abhängigkeit von der Drehzahl der Grei ferwebmaschine steuern bzw. regeln.

## Patentansprüche

1. Greiferwebmaschine mit mindestens einer Schussfadeneintragvorrichtung mit einem Greifer (2) mit einer lösbaren Schussfaden-Klemme (16), wobei letzterer auf der Auszugsseite des Schussfadens (8) ausserhalb des Webfaches (6) ein Oeffner (32,46) zugeordnet ist, der eine während des Webens betätigbare Stellvorrichtung (28,44,62) zum Oeffnen der Schussfaden-Klemme (16) aufweist, dadurch gekennzeichnet, dass die Stellvorrichtung (28,44,62) eine während des Webens regelbare Regelvorrichtung (34;52,56;66,70) zum Einstellen des Abstandes (X1,X2) der Offenstellung der Klemme (16) vom Webfach (6) oder der Webkante (43) aufweist.

2. Greiferwebmaschine nach Anspruch 1, dadurch gekennzeichnet, dass die Stellvorrichtung (28) eine schwenkbare Steuerleiste (32) aufweist, die mit einem Auflaufnocken (26) der Klemme (16) zusammenwirkt.

3. Greiferwebmaschine nach Anspruch 1, dadurch gekennzeichnet, dass die Stellvorrichtung (44) eine Steuerleiste (46) mit einer Auflaufkurve (48) aufweist, die in Laufrichtung (50) des Greifers (2) verschiebbar ist und mit einem Auflaufnocken (26) der Klemme (16) zusammenwirkt.

4. Greiferwebmaschine nach einem der Ansprüche 1 bis 3, dadurch gekennzeichnet, dass die Regelvorrichtung (34) ein Exzenter- oder Kurvenscheiben-Getriebe (34) aufweist.

5. Greiferwebmaschine nach einem der Ansprüche 1 bis 4 dadurch gekennzeichnet, dass die Regelvorrichtung (34) einen Elektromagneten oder Elektromotor (40) aufweist.

6. Greiferwebmaschine nach einem der Ansprüche 1 bis 4, dadurch gekennzeichnet, dass die Regelvorrichtung (52,56) einen Fluidmotor (56), vorzugsweise einen pneumatischen Motor aufweist.

7. Greiferwebmaschine nach einem der Ansprüche 1 bis 4, dadurch gekennzeichnet, dass die Regelvorrichtung manuell betätigbar ist.

8. Greiferwebmaschine nach einem der Ansprüche 1 bis 7, dadurch gekennzeichnet, dass die Regelvorrichtung (66,70) mittels eines Zugorgans (66) mit einer Steuervorrichtung (70) vorzugsweise einer Fachbildevorrichtung verbunden und nach deren Programmvorgabe steuerbar ist.

9. Greiferwebmaschine nach einem der Ansprüche 1 bis 7, dadurch gekennzeichnet, dass sie eine Steuereinrichtung (42,70) mit einem Mikroprozessor aufweist, wobei die Regelvorrichtung (34;52,56;66,70) zur Ansteuerung mit der Steuereinrichtung (42,70) verbunden ist.

10. Greiferwebmaschine nach einem der Ansprüche 1 bis 9, dadurch gekennzeichnet, dass sie zwei Schussfadeneintragvorrichtungen aufweist, von denen eine einen Bringer-Greifer und die andere einen Nehmer-Greifer (2) aufweisen, wobei die Regelvorrichtung (34;52,56;66,70) dem Nehmer-Greifer zugeordnet ist.

## Claims

1. A gripper loom having at least one pick feed device with a gripper (2) with a releasable pick clamp (16), the latter being associated on the withdrawal side of the pick (8) outside the shed (6) with an opener (32, 46) which has a setting means (28, 44, 62) operable during weaving for opening the pick clamp (16), characterized in that the setting means (28, 44, 62) comprises an adjusting device (34; 52, 56; 66, 70) adjustable during weaving for setting the distance (X1, X2) of the opening position of the clamp (16) from the shed (6) or selvedge (43).

2. A gripper loom according to claim 1, characterized in that the setting means (28) has a pivotable control bar (32) which cooperates with a run-up cam (26) of the clamp (16).

3. A gripper loom according to claim 1, characterized in that the setting means (44) has a control bar (46) with a run-up curve (48), which control bar is displaceable in the running direction (50) of the gripper (2) and cooperates with a run-up cam (26) of the clamp (16).

4. A gripper loom according to one of claims 1 to 3, characterized in that the adjusting device (34) comprises an eccentric gear or cam disc gear (34).

5. A gripper loom according to one of claims 1 to 4, characterized in that the adjusting device (34) comprises an electromagnet or electric motor (40).

6. A gripper loom according to one of claims 1 to 4, characterized in that the adjusting device (52, 56) comprises a fluid motor (56), preferably a pneumatic motor.

7. A gripper loom according to one of claims 1 to 4, characterized in that the adjusting device is manually operable.

8. A gripper loom according to one of claims 1 to 7, characterized in that the control device (66, 70) is connected by means of a tension element (66) to a control device (70), preferably a shedding machine, and is controllable according to how this is programmed.

9. A gripper loom according to one of claims 1 to 7, characterized in that it has a control arrangement (42, 70) with a microprocessor, the adjusting device (34; 52, 56; 66, 70) being connected to the control arrangement (42, 70) for setting.

10. A gripper loom according to one of claims 1 to 9, characterized in that it has two pick feed devices, one of which has a bringer-gripper and the other of which has a taker-gripper (2), the adjusting device (34; 52, 56; 66, 70) being associated with the taker-gripper.

## Revendications

1. Métier à tisser à pinces comportant au moins un dispositif d'introduction du fil de trame équipé d'une pince de prise (2) comportant une pince de fil (16), ouvrable et associé à un ouvreur (32, 46) situé a' l'extérieur de la nappe de fils de chaîne (6), côté sortie du fil de trame (8), l'ouvreur étant équipé d'un dispositif de manoeuvre (28, 44, 62) actionnable pendant le tissage pour ouvrir la pince (16), caractérisé en ce que le dispositif de manoeuvre (28, 44, 62) est équipé d'un dispositif de réglage (34, 52, 56 ; 66, 70) réglable pendant le tissage de manière à régler l'intervalle (X₁, X₃) entre la nappe (6) ou son bord (43) et le point d'ouverture de la pince (16).

2. Métier à tisser à pinces selon la revendication 1, caractérisé en ce que le dispositif de manoeuvre (28) comporte une barrette de commande (32) pivotante, coopérant avec une came de libération (26) de la pince (16).

3. Métier à tisser selon lu revendication 1, caractérisé en ce que le dispositif de manoeuvre (44) comporte une barrette de commande (46) présentant une rampe de libération (48) et peut coulisser dans la direction (50) de déplacement de la pince de prise (2) en coopérant avec une came de libération (26) de la pince (16).

4. Métier à tisser selon une des revendications 1 à 3, caractérisé en ce que le dispositif de réglage (34) comporte un mécanisme (34) à came ou à excentrique.

5. Métier a tisser à pinces selon l'une des revendications 1 à 4, caractérisé en ce que le dispositif de réglage (34) est équipé d'un électroaimant ou d'un moteur électrique (40).

6. Métier à tisser à pinces selon l'une des revendications 1 à 4, caractérisé on ce que le dispositif de réglage (52, 56) est équipé d'un moteur à fluide (56) de préférence un moteur pneumatique.

7. Métier à tisser à pinces salon l'une des revendications 1 à 4, caractérisé en ce que le dispositif de réglage peut être manoeuvré à la main.

8. Métier à tisser à pinces selon l'une des revendications 1 à 7, caractérisé en ce que le dispositif de réglage (66, 70) est relié par un organe de traction (66) à un dispositif de commande (70), de préférence un dispositif de commande de la foule qui peut commander le dispositif de réglage selon un programme préimposé.

9. Métier à tisser à pinces selon une des revendications 1 à 7, caractérisé en ce qu'il comporte un dispositif de commande (42, 70) équipé d'un microprocesseur, le dispositif de réglage (34 ; 52, 56 ; 66, 70) pour sa commande, étant relié nu dispositif de commande (42, 70).

10. Métier à tisser à pinces selon une des revendications 1 à 9, caractérisé en ce qu'il comporte deux dispositifs d'introduction de fil de trame, l'un étant équipé d'une pince de transfert et l'autre d'une pince de prise (2), le dispositif de réglage (34 ; 52, 56 ; 66, 70) étant associé à la pince de prise.
